# EUROPÄISCHE PATENTSCHRIFT

(11) **EP 2 927 624 B1**
(45) Veröffentlichungstag und Bekanntmachung des Hinweises auf die Patenterteilung: **04.09.2019**
(21) Anmeldenummer: 15161076.3
(22) Anmeldetag: 26.03.2015
(51) Int. Cl.: F25C 3/04, E01C 13/12, A63C 19/10

(54) **Anlaufspurkühlsystem für eine Skisprungschanze**
STARTING TRACK COOLING SYSTEM FOR A SKI JUMP
SYSTÈME DE REFROIDISSEMENT DE PISTE D'ÉLAN POUR TREMPLIN DE SAUT À SKI

(30) Priorität: 27.03.2014 DE 102014104311
(43) Veröffentlichungstag der Anmeldung: 07.10.2015
(73) Patentinhaber: Peter Riedel Patent UG (haftungsbeschränkt), 08340 Schwarzenberg (DE)
(72) Erfinder: Riedel, Peter, 08340 Schwarzenberg (DE)
(74) Vertreter: adares Patent- und Rechtsanwälte Reininger & Partner GmbB

(56) Entgegenhaltungen:
- EP-A1- 1 283 399
- EP-A1- 1 479 986

## Beschreibung

Die Erfindung betrifft ein Anlaufspurkühlsystem für eine Skisprungschanze.

Es gibt unterschiedliche Varianten von Anlaufspurkühlsystemen für den Skisprungsport. In den unterschiedlichen Varianten wird unter anderem dem Umstand Rechnung getragen, dass sich die klimatischen Verhältnisse ändern, so dass die Temperaturen selbst in den Wintermonaten oftmals zu warm und zu schwankend sind, um die Ausbildung und/oder Aufrechterhaltung einer stabilen Anlaufspur zuzulassen. Insbesondere Flugschanzen werden oftmals nur für Wettkämpfe genutzt und sind daher mitunter nur wenige Tage im Jahr in Verwendung. Für solche Schanzen ist ein mobiles Anlaufspurkühlsystem wünschenswert, das nur für den benötigten Zeitraum der Nutzung montiert wird.

Die Anlaufspur einer Skisprungschanze weist zwei Einzelspuren mit jeweils zwei Spurkanten auf. Ein Anlaufspurkühlsystem, das zur Kühlung der entlang einer Anlaufrichtung erstreckten Anlaufspur einer Skisprungschanze geeignet ist, weist beispielsweise Bodenkühlleitungen auf, die auf Querträgern fixiert sind. Eine Mehrzahl nebeneinander angeordneter Bodenkühlleitungen zur Führung eines flüssigen Kühlmediums ist entlang der Anlaufrichtung verlaufend und quer zur Anlaufrichtung betrachtet in einer gemeinsamen Bodenkühlleitungs-Ebene angeordnet. Sie sind nach oben hin frei zugänglich angeordnet, d.h. die Bodenkühlleitungen liegen frei und sind nicht durch weitere Bauelemente abgedeckt. Eine Mehrzahl entlang der Anlaufrichtung voneinander beabstandeter Querträger erstreckt sich jeweils quer zur Anlaufrichtung, wobei die Querträger zur Montage des Anlaufspurkühlsystems auf der Unterkonstruktion einer Skisprungschanze geeignet sind. Aus der DE102008017126A1 und der EP128399A1 sind jeweils ein solche Anlaufspurkühlsysteme bekannt. Zur Erzeugung einer Eisschicht auf dem Anlaufspurkühlsystem werden die auf den Querträgern angeordneten kalten Bodenkühlleitungen mit Wasser besprüht, das auf den Bodenkühlleitungen schnell festfriert. Auf diese Weise kann sukzessiv eine Eisschicht ausgebildet werden. Wenn die Eisschicht eine ausreichende Dicke erreicht hat, dann können die beiden Einzelspuren eingefräst werden. Auf diese Weise wird, die Eisanlaufspur ausgebildet. Die Eisoberfläche dieser Eisanlaufspur ist von den Bodenkühlleitungen unterschiedlich weit beabstandet. Da Eis ein vergleichsweise schlechter Wärmeleiter ist, besteht trotz hoher Kühlleistung in den Bodenkühlleitungen die Gefahr, dass die Eisoberfläche zumindest in den weiter von den Bodenkühlleitungen entfernten Abschnitten z.B. bei starker Sonneneinstrahlung anschmilzt, während andere Bereiche der Eisanlaufspur gefroren bleiben.

Nachteilig an dem bekannten Anlaufspursystem ist daher insbesondere, dass die Spurkanten der Eisanlaufspur bei Benutzung strukturell instabil werden können. Dadurch ist es nicht möglich, während eines Wettkampfs über die Wettkampfzeitdauer gleich bleibende Bedingungen für die Wettkampfteilnehmer zu gewährleisten.

Die EP1479986A1 zeigt ein Anlaufspursystem mit Kühlleitungen, die in einem kastenförmigen nach oben hin offenen u-förmigen Profil mit einem Profilboden und Profilseitenwänden angeordnet sind. Die Profilseitenwände wirken als Spurkanten-Kühlelemente, die zur Bildung der Spurkanten der Anlaufspur benachbart zu den Bodenkühlleitungen angeordnet sind und jeweils aus der Bodenkühlleitungs-Ebene nach oben herausragen und sich jeweils parallel zur Anlaufrichtung erstrecken.

Der vorliegenden Erfindung liegt somit die Aufgabe zu Grunde, ein Anlaufspurkühlsystem für eine Skisprungschanze bereit zu stellen, das während der Nutzung der Eisanlaufspur in einem Wettkampf strukturell stabilere Spurkanten in den Einzelspuren aufweist.

Diese Aufgabe wird durch ein Anlaufspurkühlsystem mit den Merkmalen des Anspruchs 1 gelöst.

Erfindungsgemäß ist vorgesehen, dass die Spurkanten-Kühlelemente strukturell voneinander getrennt angeordnet sind und dass die Spurkanten-Kühlelemente aus einem metallischen Material in Form eines Blechs mit einem Wärmeleitkoeffizienten von mehr als 10 W/m°K gebildet sind. Dadurch wird ein struktureller Aufbau realisiert, der einen in etwa gleich bleibenden geringen Abstand zwischen der Eisoberfläche und den insbesondere die Eisoberfläche kühlenden Bauelementen in Form der Bodenkühlleitungen und der Spurkanten-Kühlelemente aufweist. Dadurch wird eine gleichmäßigere Kühlung der Eisanlaufspur erreicht. Ein weiterer Vorteil dieses Anlaufspurkühlsystems besteht darin, dass es sich auf einfache Weise als mobiles System ausbilden lässt. Es kann daher mit vertretbarem Arbeitsaufwand bei Bedarf für eine Wettkampfveranstaltung auf- und danach wieder abgebaut werden. Zudem stellt ein metallisches Material mit einem derartigen Wärmeleitkoeffizienten für die Spurkanten-Kühlelemente zusammen mit den Bodenkühlleitungen eine ausreichende Kühlung der Anlaufspur entlang ihrer gesamten Oberfläche sicher.

Der Wärmeleitkoeffizient kann nach DIN 22007 ggf. analog bestimmt werden. DIN 22007-1 bis -4 beschreiben jeweils Verfahren zur Messung der Wärmeleitfähigkeit von polymeren Kunststoffen in Abhängigkeit des Anwendungsbereiches bzw. des Messverfahrens. Die Verfahren können ggf. analog auf andere Materialien und Wärmeleitkoeffizienten angewendet werden. Die Wärmeleitfähigkeit ist mit einem im Handel erhältlichen Plattengerät (hot plate) zu bestimmen.

Die Spurkanten-Kühlelemente ragen bevorzugt mehr als zwei besonders bevorzugt mehr als vier Zentimeter über die Bodenkühlleitungs-Ebene nach oben heraus.

Mit Hilfe eines solchen Anlaufspursystems kann man schichtweise einen Eispanzer aufbauen, der keine ebene Fläche bildet sondern zwischen den mit einer Eisschicht versehenen Spurkanten-Kühlelementen Vertiefungen aufweist. In diesen Eispanzer lassen sich dann die beiden Einzelspuren einfräsen, so dass eine Natur-Eisspur in Form mit Eis bedeckter u-förmiger Einzelspuren gebildet wird. Dabei sind die Bodenkühlleitungen mit Eis bedeckt und auf den Spurkanten-Kühlelementen sind Spurkanten aus Eis gebildet. Bevorzugt ist die Eisschicht der Anlaufspur weniger als 3cm besonders bevorzugt zirka 2cm stark. Das heißt der Abstand der Anlaufspuroberfläche, die auch bei Umgebungstemperaturen über dem Gefrierpunkt und bei Sonneneinstrahlung auf weniger als null Grad gehalten werden muss, zu den die Kühlleistung in die Eisschicht eintragenden Bauelementen ist in Querschnitt des Anlaufspursystems betrachtet gleichmäßig minimiert.

In einer bevorzugten Ausführungsform sind die Spurkanten-Kühlelemente aus einem Material mit einem Wärmeleitkoeffizienten von mehr als 50 W/m°K und bevorzugt mehr als 100 W/m°K gebildet. Ein Material mit den vorstehenden Wärmeleitkoeffizienten stellt einen ausreichenden Transport an thermischer Energie zwischen den Spurkanten-Kühlelementen und der Oberfläche der Anlaufspur sicher. Eine Wärmeleitfähigkeit von mehr als 10 W/m°K weisen sämtliche Metalle und Metalllegierungen auf. Das Kühlelement ist daher aus metallischen Werkstoffen aufgebaut. Die höchste thermische Leitfähigkeit bei vergleichsweise überschaubaren Material- und Herstellungskosten bietet Aluminium. Das Kühlelement lässt sich besonders wirtschaftlich als einstückiges Aluminium-L-Profil ausbilden. Auch die Verwendung von Stahl, insbesondere Edelstahl, ist wirtschaftlich. Die metallischen Materialien werden in Form eines Blechs eingesetzt.

Vorzugsweise weisen die Spurkanten-Kühlelemente quer zur Anlaufrichtung betrachtet einen parallel zu den Querträgern orientierten Montageschenkel und einen nach oben aus der Bodenkühlleitungs-Ebene herausragenden Spurkanten-Schenkel auf. Dies lässt sich im einfachsten Fall durch ein L-Profil realisieren. Auch andere Profilformen wie T- oder U-Profile sind einsetzbar, soweit immer ein Montageschenkel und ein aus der Bodenkühlleitungs-Ebene herausragender Spurkanten-Schenkel ausgebildet sind.

Der zu den Querträgern parallel orientierte Montageschenkel ist vorzugsweise mit den Querträgern verbindbar. Beispielsweise sind Querträger und zu den Querträgern orientierte Montageschenkel jeweils mittels mindestens einer Schraubverbindung aneinander befestigt. Die Montageschenkel sind vorzugsweise derart angeordnet, dass sie von den Bodenkühlleitungen weg weisen und auf den Montageschenkeln keine Bodenkühlleitungen verlaufen.

In einer bevorzugten Ausführungsform sind neben den Bodenkühlleitungen Spurkanten-Kühlleitungen vorgesehen, die oberhalb der Bodenkühlleitungs-Ebene an den Spurkanten-Schenkeln der Spurkanten-Kühlelemente verlaufen. Dazu ist an dem nach oben aus der Bodenkühlleitungs-Ebene herausragenden Spurkanten-Schenkel vorzugsweise mindestens ein Halteelement angeordnet, das geeignet ist, eine Spurkanten-Kühlleitung zu halten. Dadurch kann ein thermischer Kontakt zwischen den Spurkanten-Schenkeln und den Spurkanten-Kühlleitungen realisiert werden. Bei Betrieb des Anlaufspurkühlsystems werden die Spurkanten-Schenkel mittels eines durch die Spurkanten-Kühlleitungen zirkulierendes Kühlmedium gekühlt. Die Bodenkühlleitungen und Spurkanten-Kühlleitungen können miteinander verbunden sein, so dass ein Kühlmedium durch sie förderbar ist und nur eine Pumpe zum Fördern des Kühlmediums benötigt wird. Die Spurkanten-Kühlleitungen sind vorzugsweise jeweils mittels Haltelementen mit den Spurkanten-Schenkeln verbunden. Die Halteelemente sind jeweils mit den Spurkanten-Schenkeln mittels Schraubverbindungen befestigt und strukturell so ausgebildet, dass eine Spurkanten-Kühlleitung mittels Einsteckens befestigbar ist. Vorzugsweise sind die Spurkanten-Kühlleitungen und/oder die Bodenkühlleitungen miteinander mäanderförmig verbunden. In einer bevorzugten Ausführungsform bilden die Spurkanten-Kühlleitungen und/oder die Bodenkühlleitungen ein Kühlleitungssystem, durch das ein Kühlmedium förderbar ist. Die Spurkanten-Kühlleitungen können an der der zugehörigen Einzelspur zugewandten Seite des Spurkanten-Schenkels angeordnet sein. Alternativ oder zusätzlich können sie an der der zugehörigen Einzelspur abgewandten Seite des Spurkanten-Schenkels angeordnet sein.

Vorzugsweise weist mindestens einer der Spurkanten-Schenkel Kühlvorsprünge auf, die sich quer zur Anlaufrichtung in Richtung der zugehörigen Einzelspur erstrecken. Das Merkmal "Kühlvorsprünge" im Sinne der Erfindung umfasst jede Struktur, die ausgehend vom Spurkanten-Schenkel zumindest abschnittsweise in die Einzelspur hinein ragt. Darunter ist auch eine Kühlleitung zu verstehen, die parallel zu dem Spurkanten-Schenkel verläuft, an dem sie montiert ist, da sie einen Vorsprung relativ zu dem Spurkanten-Schenkel darstellt. Das Merkmal Kühlvorsprünge beinhaltet aber auch eine Mehrzahl an Einzelvorsprüngen, die sich quer zur Anlaufrichtung und in Richtung der zugehörigen Einzelspur erstrecken, und zur abschnittsweisen Kühlung der Eises der Anlaufspur im Bereich der Spurkanten-Schenkel geeignet sind. Für alle Ausführungsformen der Kühlvorsprünge gilt, dass dadurch eine besonders gute strukturell-mechanische Verankerung der die Anlaufspurkanten bildenden Eisschichten am Anlaufspursystem erzielt wird.

Bevorzugt sind die Kühlvorsprünge ausgehend vom Spurkanten-Schenkel u-förmig ausgebildet. Bei dieser Ausgestaltung können die Kühlvorsprünge als Leitungsrohrabschnitte abzweigend von den Spurkanten-Kühlleitungen angeordnet sein. Alternativ gehen benachbarte Kühlvorsprünge mäanderförmig ineinander über.

In einer bevorzugten Ausführungsform sind die Kühlvorsprünge als Leitungsabschnitte für das Kühlmedium des Anlaufspurkühlsystem ausgebildet. D.h. die Kühlvorsprünge sind Teil eines Kühlleitungssystems. Vorzugsweise sind die Kühlvorsprünge, die Spurkanten-Kühlleitungen und die Bodenkühlleitungen miteinander verbunden, so dass durch sie ein Kühlmedium fließt und sie alle mit einer Pumpe verbunden sind, die bei Betrieb das Kühlmedium umwälzt.

In einer weiteren bevorzugten Ausführungsform sind die Kühlvorsprünge einstückig mit dem zugehörigen Spurkanten-Schenkel ausgebildet. Dadurch wird eine besonders gute Wärmeleitung zwischen den Spurkanten-Schenkeln und den sich einstückig aus diesen herausgebildeten Kühlvorsprüngen gewährleistet. Außerdem ermöglicht diese Variante, die Montagezeit beim Auf- und Abbau des Anlaufspurkühlsystems zu reduzieren. Wenn die Spurkanten-Schenkel aus Metall wie beispielsweise Aluminium oder Edelstahl gebildet sind, stellen die Kühlvorsprünge Metallabschnitte des Spurkanten-Schenkels dar, die aus der Erstreckungsebene des Spurkanten-Schenkels herausgebogen sind.

Vorzugsweise sind an Endabschnitten der Kühlvorsprünge, die von den Spurkanten-Schenkeln maximal beabstandet sind, Gleitelemente angeordnet. Als Werkstoff für die Gleitelemente eignet sich insbesondere eine Keramik oder ein Kunststoff. Von den Keramik-Werkstoffen weist insbesondere Porzellan vorteilhafte Eigenschaften auf. Die Gleitelemente weisen Gleiteigenschaften für Skier auf, die denen von Eis entsprechen. Dadurch wird sichergestellt, dass auch bei unvollständiger Vereisung der Kühlvorsprünge an den Endabschnitten Benutzern der Eisanlaufspur hervorragende Gleiteigenschaften bereitgestellt werden. Die Gleitelemente sind vorzugsweise derart dimensioniert, dass sie durch einfaches Aufstecken an den Kühlvorsprüngen befestigbar sind.

In einer bevorzugten Ausführungsform ist im oberen Bereich über dem Spurkanten-Schenkel ein Spurkantengleitelement aus Kunststoff oder aus Keramik angeordnet. Die Spurkantengleitelemente erstrecken sich parallel zur Anlaufrichtung und bilden in der Einzelspur die Gleitkanten, an denen Kanten der Skier eines Springers abgleiten. Um die Reibungsfläche zwischen Ski-Kante und Spurkantengleitelement zu minimieren, sind die Spurkantengleitelemente in Richtung auf die zur Bodenkühlleitungsebene betrachtet mit einem geringfügigen Hinterschnitt angeordnet. Die Spurkanten-Gleitelemente weisen Gleiteigenschaften für die Kanten von Skiern auf, die mit denen von Eis vergleichbar sind. Daher ist eine Ausbildung von Eis auf den Spurkanten-Gleitelementen nicht erforderlich. Vielmehr ist es in dieser Ausführungsform ausreichend, wenn die Anlaufspurkühlung ausgelegt ist, auf dem Boden der ausgebildeten und durch die Anlaufspurkühlung gekühlten Einzelspur und nicht an deren Spurkanten Eis zu bilden. Das Spurkanten-Gleitelement ist vorzugsweise derart ausgebildet, dass es auf das jeweilige Spurkanten-Kühlelement vorzugsweise den jeweiligen Spurkanten-Schenkel aufsteckbar ist. Die Spurkanten-Gleitelemente sind vorzugsweise jeweils so dimensioniert, dass sie sich in der Einzelspur bei Benutzung der Anlaufspurkühlung in Richtung zu dem Montageschenkel derart erstrecken, dass sie zumindest teilweise unterhalb des Eises liegen, das auf dem Boden der Einzelspur gebildet ist.

In einer bevorzugten Ausführungsform sind die u-förmigen Kühlvorsprünge jeweils aus einem Rohr ausgebildet, in das eine Trennwand eingebracht ist, so dass auf der einen Seite der Trennwand ein Kühlleitungs-Schenkel und auf der anderen Seite der Trennwand ein anderer Kühlleitungs-Schenkel ausgebildet sind, die über ein Kühlleitungs-Mittelteil miteinander verbunden sind. Die Kühlleitungs-Mittelteile bilden die Endabschnitte der Kühlvorsprünge, die von den Spurkanten-Schenkeln maximal beabstandet sind. Auf dieser Weise sind die Kühlvorsprünge leicht herstellbar und leicht montierbar.

Vorzugsweise sind die Kühlvorsprünge durch Sammelleitungs-Kühlrohre verbunden, die parallel zur Anlaufrichtung verlaufen. In einer bevorzugten Ausführungsform bilden die Kühlvorsprünge und/oder die Bodenkühlleitungen ein Kühlleitungssystem, durch das ein Kühlmedium förderbar ist, so dass nur eine Pumpe zum Betreiben des Anlaufspur-Kühlsystems notwendig ist. Nachfolgend werden beispielhaft mögliche Ausführungsformen des Anlaufspurkühlsystems anhand der Figuren beschrieben. Gleiche oder ähnliche Bauelemente sind mit den gleichen Bezugszeichen versehen.

Es zeigen:
- Figur 1: eine schematische Querschnittsansicht einer Anlaufspur mit einer ersten Ausführungsform des erfindungsgemäßen Anlaufspurkühlsystems;
- Figur 2: eine perspektivische Teilansicht der in Fig. 1 gezeigten Anlaufspur;
- Figur 3: eine schematische Querschnittsansicht einer Anlaufspur mit einer zweiten Ausführungsform des Anlaufspurkühlsystem;
- Figur 4: eine perspektivische Teilansicht der in Fig. 3 gezeigten Anlaufspur;
- Figur 5: eine schematische Querschnittsansicht einer Anlaufspur mit einer dritten Ausführungsform des Anlaufspurkühlsystems;
- Figur 6: eine perspektivische Teilansicht der in Fig. 5 gezeigten Anlaufspur;
- Figur 7: eine schematische Querschnittsansicht einer Anlaufspur mit einer vierten Ausführungsform des Anlaufspurkühlsystems;
- Figur 8: eine Teildraufsicht auf die in Fig. 7 gezeigte Anlaufspur;
- Figur 9: eine perspektivische Teilansicht der in Fig. 7 gezeigten Anlaufspur;
- Figur 10: eine schematische Querschnittsansicht einer Anlaufspur mit einer fünften Ausführungsform des Anlaufspurkühlsystem;
- Figur 11: eine Teildraufsicht auf die in Fig. 10 gezeigte Anlaufspur; und
- Figur 12: eine perspektivische Teilansicht der in Fig. 10 gezeigten Anlaufspur.

Figur 1 zeigt eine schematische Querschnittsansicht einer Anlaufspur mit einer ersten Ausführungsform des Anlaufspurkühlsystems. Die Anlaufspur weist zwei Einzelspuren 2 und 4 auf. Diese verlaufen senkrecht zur Schnittebene entlang einer in dieser Darstellung nicht gezeigten Anlaufrichtung A. Der Übersichtlichkeit halber ist bei der Einzelspur 2 das Anlaufspurkühlsystem nur teilweise gezeigt, während bei der Einzelspur 4 das komplett aufgebaute Anlaufspurkühlsystem gezeigt ist. In der Realität sind beide Einzelspuren 2 und 4 mit jeweils dem kompletten Anlaufspurkühlsystem ausgestattet. Das Anlaufspurkühlsystem weist einen in der Querschnittsebene verlaufenden geradlinigen Querträger 14 mit daran fixierten Bodenkühlleitungen 16 auf. Die Bodenkühlleitungen 16 sind in einer gemeinsamen Bodenkühlleitungs-Ebene und nach oben hin in die Einzelspur 4 frei zugänglich angeordnet. Die Bodenkühlleitungen 16 sind an dem Querträger 14 mittels Halteelementen 12 beispielsweise durch Einstecken befestigt. Die Querträger 14 sind zur Montage des Anlaufspurkühlsystems auf einer Unterkonstruktion U einer Skisprungschanze geeignet. Das Anlaufspurkühlsystem weist weiterhin zwei Spurkanten-Kühlelemente 6 auf. Diese Spurkanten-Kühlelemente 6 erstrecken sich im Wesentlichen senkrecht von den Querträgern 14 nach oben. Die Spurkanten-Kühlelemente 6 weisen jeweils einen Spurkanten-Schenkel 8 auf, der sich ebenfalls aus der Bodenkühlleitungs-Ebene nach oben hin weg erstreckt. An jedem Spurkanten-Schenkel 8 der Einzelspur 4 sind Spurkanten-Kühlleitungen 10 angeordnet, die bei dieser Ausführungsform an der der Einzelspur 4 zugewandten Seite des Spurkanten-Schenkels 8 angeordnet sind und durch die bei Betrieb des Anlaufspurkühlsystems ein Kühlmedium fließt. Die Kühlleitungen 10 sind mittels Halteelementen 12 an den Spurkanten-Schenkeln 8 befestigt. Die Spurkanten-Schenkel 8 sind auf den Querträger 14 aufgesteckt. Die Einzelspur 2 ist der Anschaulichkeit halber nur mit ihren zwei Spurkanten-Schenkeln 8 gezeigt, die auf den Querträger 14 gesteckt sind, wobei die Bodenkühlleitungen 16, die Spurkanten-Kühlleitungen 10 und die Halteelemente 12 nicht gezeigt sind. Die Spurkanten-Kühlelemente 6 sind benachbart zu den Bodenkühlleitungen 16 strukturell voneinander getrennt angeordnet und bilden daher voneinander unabhängige Baugruppen, die sich einzeln montieren und demontieren lassen. Sie ragen jeweils aus der Bodenkühlleitungs-Ebene nach oben heraus.

Bei Inbetriebnahme des in Fig. 1 gezeigten Anlaufspurkühlsystems wird bei kompletter Ausstattung der Einzelspuren 2 und 4 Wasser auf das Anlaufspurkühlsystem beispielsweise in Form eines Sprühnebels aufgebracht, das bei Betrieb des Anlaufspurkühlsystems d.h. beim Fördern eines Kühlmediums durch die Spurkanten-Kühlleitungen 10 und die Bodenkühlleitungen 16 an diesen Leitungen anfriert. Auf diese Weise kann man schichtweise einen Eispanzer aufbauen, der keine ebene Fläche bildet sondern zwischen den mit einer Eisschicht versehenen Spurkanten-Kühlelementen 6 Vertiefungen aufweist. In diesen Eispanzer lassen sich dann die beiden Einzelspuren 2 und 4 einfräsen, so dass eine Natur-Eisspur in Form mit Eis bedeckter u-förmiger Einzelspuren 2 und 4 gebildet wird. Dabei sind die Bodenkühlleitungen 16 mit Eis bedeckt und auf den Spurkanten-Kühlelementen 6 sind Spurkanten aus Eis gebildet.

Figur 2 zeigt eine perspektivische Teilansicht der in Fig. 1 gezeigten Anlaufspur. Die Spurkanten-Kühlleitungen 10 und die Bodenkühlleitungen 16 verlaufen entlang der Anlaufrichtung A. Die Querträger 14 sind in einem vorbestimmten Abstand parallel zueinander angeordnet und verlaufen quer zur Anlaufrichtung A. Jeder der Querträger 14 ist mit vier Spurkanten-Schenkeln 8 versehen, die zur Bildung der Einzelspuren 2 und 4 in einem vorbestimmten Abstand zueinander angeordnet sind. Die Spurkanten-Schenkel 8 weisen Abmessungen und Steckeinrichtungen auf, so dass sie auf die Querträger 14 steckbar oder anderweitig fixierbar sind. Zwischen parallel zueinander angeordneten Spurkanten-Schenkeln 8, die auf benachbarten Querträgern 14 angeordnet sind, ist ein vorbestimmter Abstand ausgebildet. Die Spurkanten-Schenkel 8 weisen senkrecht zur Anlaufrichtung ein u-förmiges Profil auf, das ein einfaches Aufstecken auf den Querträger 14 ermöglicht. Ein Mittelteil 18 der Spurkanten-Schenkel 8, der die beiden Enden 19 der u-Form miteinander verbindet, ist jeweils zu der Einzelspur 2 bzw. 4 ausgerichtet. An dem Mittelteil 18 ist jeweils ein Halteelement 12 angeordnet, in die jeweils die Spurkanten-Kühlleitungen 10 eingesteckt sind, wie es in Bezug auf die Einzelspur 4 gezeigt ist. Wie in Bezug auf die Einzelspur 4 gezeigt ist, weisen sowohl die Mittelteile 18 als auch die Querträger 14 jeweils mindestens eine Ausnehmung 20 auf, die geeignet ist, ein Steckelement (nicht gezeigt) des jeweiligen Halteelements 12 aufzunehmen. Die Querträger 14 sind jeweils ebenfalls u-förmig ausgebildet. Mittelteile 22 der Querträger 14, die jeweils die beiden Enden der u-Form verbinden, sind zu den Einzelspuren 2 bzw. 4 ausgerichtet. Durch ihre Ausgestaltung können die Querträger 14 leicht an eine Unterkonstruktion (nicht gezeigt) einer Skisprunganlage montiert werden.

Figur 3 zeigt eine schematische Querschnittsansicht einer Anlaufspur mit einer zweiten Ausführungsform des Anlaufspurkühlsystems. Die Anlaufspur weist zwei Einzelspuren 32 und 34 auf. Der Übersichtlichkeit halber ist bei der Einzelspur 32 das Anlaufspurkühlsystem nur teilweise gezeigt, während die Einzelspur 34 mit einem kompletten Anlaufspurkühlsystem ausgestattet ist. In der Realität sind beide Einzelspuren 32 und 34 mit jeweils dem kompletten Anlaufspurkühlsystem ausgestattet. Das Anlaufspurkühlsystem weist jeweils an den äußeren Spurkanten einen äußeren Spurkanten-Schenkel 38 als äußere Begrenzung der Einzelspuren 32 und 34 sowie zwischen den beiden Einzelspuren einen für beide Einzelspuren 32 und 34 gemeinsamen Spurkanten-Schenkel 37 auf. Das an der Einzelspur 34 angeordnete Anlaufspurkühlsystem weist an seiner außen angeordneten Spurkante ein Spurkanten-Kühlelement 36 auf. Das Spurkanten-Kühlelement 36 weist den äußeren Spurkanten-Schenkel 38 auf, an dem Spurkanten-Kühlleitungen 10 angeordnet sind, die in die Einzelspur 34 hinein orientiert sind und durch die bei Betrieb des Anlaufspurkühlsystems ein Kühlmedium fließt. Die Spurkanten-Kühlleitungen 10 sind mittels Halteelementen 12 an dem äußeren Spurkanten-Schenkel 38 befestigt. Der beide Einzelspuren 32 und 34 begrenzende gemeinsamer Spurkanten-Schenkel 37 ist Teil eines Spurkanten-Kühlelementes 46, der weiterhin Halteelemente 12 und Spurkanten-Kühlleitungen 10 aufweist. Das Spurkanten-Kühlelement 46 trennt die Einzelspuren 32 und 34 voneinander. Weiterhin weist das Anlaufspurkühlsystem einen Querträger 14 auf, an dem die Spurkanten-Kühlelemente 36 und 46 angeordnet ist. An dem Querträger 14 sind Bodenkühlleitungen 16 mittels Halteelementen 12 angeordnet. Die Spurkanten-Schenkel 38 und 37 erstrecken sich wiederum als strukturell voneinander unabhängige Bauelemente aus der Bodenkühlleitungsebene nach oben hin weg. Sie weisen in Richtung zu den Einzelspuren 32 und 34 jeweils eine Oberfläche auf, die in einem Winkel zu dem Querträger 14 angeordnet ist, der größer ist als 90°. Ein Halteelement 12 samt Spurkanten-Kühlleitungen 10 des Spurkanten-Kühlelementes 46 ist in Richtung zu der Einzelspur 34 orientiert. Eine Halteelement 12 samt Spurkanten-Kühlleitungen 10 des Spurkanten-Kühlelementes 46 ist parallel zu dem Querträger 14 angeordnet und geeignet, Bereiche zwischen den Einzelspuren 32 und 34 aktiv zu kühlen.

Figur 4 zeigt eine perspektivische Teilansicht der in Fig. 3 gezeigten Anlaufspur. Wie in Fig. 4 ersichtlich ist, entspricht der Aufbau des gezeigten Anlaufspurkühlsystems dem in Fig. 2 gezeigten Aufbau mit dem Unterschied, dass die Spurkanten-Kühlelemente 36 und 46 wie in Fig. 3 gezeigt und nicht wie in Fig. 1 gezeigt ausgebildet sind. Die äußeren Spurkanten-Schenkel 38 und der gemeinsame innere Spurkanten-Schenkel 37 lassen sich als einfache und preisgünstige Blechelemente ausbilden, die Fixiermittel aufweisen, um diese an den Querträgern lösbar fixieren zu können.

Figur 5 zeigt eine schematische Querschnittsansicht einer Anlaufspur mit einer dritten Ausführungsform des Anlaufspurkühlsystems. Die in Fig. 5 gezeigte Anlaufspur weist zwei Einzelspuren 52 und 54 auf. Das Anlaufspurkühlsystem entspricht dem in Fig. 1 gezeigten Anlaufspurkühlsystem mit dem Unterschied, dass die Spurkanten-Kühlelemente 56 und 66 anders ausgebildet sind als die in Fig. 1 gezeigten Spurkanten-Kühlelemente 6. Die Spurkanten-Kühlelemente 56 weisen Spurkanten-Schenkel 58 auf, die senkrecht zu dem Querträger 14 angeordnet sind. An der von der Einzelspur 54 abgewandten Seite der Spurkanten-Schenkel 58 ist jeweils ein Halteelement 12 angeordnet, in die Spurkanten-Kühlleitungen 10 eingesteckt sind. Jeder Spurkanten-Schenkel 58 ist einstückig mit einem parallel zu dem Querträger 14 verlaufenden Montageschenkel 57 ausgebildet, der an dem Querträger 14 mittels einer Schraub- oder Steckverbindung (nicht gezeigt) befestigt ist. Montageschenkel 57 und Spurkanten-Schenkel 58 bilden eine L-Form, wobei die auf dem Querträger 14 angebrachten Montageschenkel 57 jeweils von den Bodenkühlleitungen 16 abgewandt verlaufen. Die Einzelspur 52 ist mittels Spurkanten-Kühlelementen 66 ausgebildet, die den Spurkanten-Kühlelementen 56 entsprechen mit der Ausnahme, dass an jedem Spurkanten-Kühlelement 66 jeweils zusätzlich ein Spurkanten-Gleitelement 59 an der Seite der Spurkanten-Schenkel 58 angeordnet ist, die von den Halteelementen 12 samt Kühlleitungsrohren 10 abgewandt ist. Das Spurkanten-Gleitelement 59 ist mittels einer Steckverbindung (nicht gezeigt) an dem Spurkanten-Schenkel 58 angeordnet. Beispielsweise weist der Spurkanten-Schenkel 58 eine Ausnehmung (nicht gezeigt) auf, in die ein Vorsprung (nicht gezeigt) des Spurkanten-Gleitelements 59 gesteckt ist.

Figur 6 zeigt eine perspektivische Teilansicht der in Fig. 5 gezeigten Anlaufspur. Wie in Fig. 6 ersichtlich ist, entspricht der Aufbau des gezeigten Anlaufspurkühlsystems dem in Fig. 2 gezeigten Aufbau mit dem Unterschied, dass die Spurkanten-Kühlelemente 56 und 66 wie in Fig. 5 gezeigt und nicht wie in Fig. 1 gezeigt ausgebildet sind. Die Spurkanten-Schenkel 58 sind jeweils angrenzend zueinander angeordnet, so dass sie eine Wand entlang der Anlaufrichtung A ausbilden, wobei jeder Spurkanten-Schenkel 58 an einem Querträger 14 angeordnet ist. Die Anordnung der Spurkanten-Schenkel 58 in Form einer Wand unterstützt die Bildung des Eises bei Betrieb des Anlaufspurkühlsystems in einem definierten Bereich, weil die Einzelspuren 52 und 54 durch die wandförmig ausgebildeten Spurkanten-Schenkel 58 begrenzt sind.

Figur 7 zeigt eine schematische Querschnittsansicht einer Anlaufspur mit einer vierten Ausführungsform des erfindungsgemäßen Anlaufspurkühlsystems. Die in Fig. 7 gezeigte Anlaufspur weist zwei Einzelspuren 72 und 74 auf. Das Anlaufspurkühlsystem entspricht dem in Fig. 1 gezeigten Anlaufspurkühlsystem mit dem Unterschied, dass die Spurkanten-Kühlelemente 76 und 86 anders ausgebildet sind als die in Fig. 1 gezeigten Spurkanten-Kühlelemente 6. Das Spurkanten-Kühlelement 76 weist den Spurkanten-Schenkel 58 mit integral ausgebildetem Montageschenkel 57 auf, wie er in Bezug auf Fig. 5 beschrieben ist. Die in Bezug auf Fig. 5 beschriebene Ausnehmung des Spurkanten-Schenkels 58 ist eine Öffnung (nicht gezeigt). In der Öffnung ist eine Spurkanten-Kühlleitung in Form eines u-förmigen Kühlvorsprungs 70 aus einem Rohrabschnitt angeordnet, durch den bei Betrieb des Anlaufspurkühlsystems ein Kühlmedium strömt und der sich ausgehend von dem Spurkanten-Kühlelement 58 in die Einzelspur 74 erstreckt. An jedem Kühlvorsprung 70 ist maximal beabstandet zu dem Spurkanten-Schenkel 58 ein Gleitelement 79 angeordnet, das auf einen Endabschnitt des Kühlvorsprungs 70 aufgesteckt ist. Das Spurkanten-Kühlelement 86 entspricht dem Spurkanten-Kühlelement 76 mit dem Unterschied, dass es nicht den Spurkanten-Schenkel 58 mit integral ausgebildeten Montageschenkel 57 aufweist sondern einen Spurkanten-Schenkel 78 aufweist. Der Spurkanten-Schenkel 78 weist eine Öffnung (nicht gezeigt) auf, durch die der Kühlvorsprung 70 durchgeführt ist. Alternativ können der Kühlvorsprung 70 und der Spurkanten-Schenkel 58 und/oder 78 auch integral ausgebildet sein, wobei der Kühlvorsprung 70 dann nicht selbst von einem Kühlmedium durchflossen wird. Der integral ausgebildete Kühlvorsprung 70 wird dann über den gekühlten Spurkanten-Schenkel 58 gekühlt. Bei der hier gezeigten Ausführungsform ist der Spurkanten-Schenkel 78 auf den Querträger 14 aufgesteckt.

Figur 8 zeigt eine Teildraufsicht auf die in Fig. 7 gezeigte Anlaufspur. Der Querträger 14 weist Löcher 81 auf, mittels der er an eine Unterkonstruktion U einer Skisprunganlage montiert werden kann. Die Kühlvorsprünge 70 sind u-förmig ausgebildet, so dass ein Kühlleitungs-Mittelteil 83, das zwei Kühlleitungs-Schenkel 84 verbindet, lateral hineinragend in die Einzelspuren 72 und 74 angeordnet ist. Die Kühlleitungs-Schenkel 84 sind mit einem mittig verlaufenden Sammelleitungs-Kühlrohr (nicht gezeigt), verbunden, so dass sie bei Betrieb von einem Kühlmedium durchströmt werden. Diese Sammelleitungs-Kühlrohre verlaufen entlang der Anlaufrichtung A. Die Spurkanten-Schenkel 78 und 58 erstrecken sich jeweils entlang der Anlaufrichtung A und quer zu den Querträgern 14 nach oben hin aus der Bodenkühlleitungs-Ebene heraus.

Figur 9 zeigt eine perspektivische Teilansicht der in Fig. 7 gezeigten Anlaufspur. Die Spurkanten-Schenkel 78 sind in zwei Reihen angeordnet, so dass sie zwei Wände zur Begrenzung der Einzelspur 72 ausbilden. Genauso sind die Spurkanten-Schenkel 58 in zwei Reihen angeordnet, so dass sie zwei Wände zur Begrenzung der Einzelspur 74 ausbilden. Entlang der Anlaufrichtung A sind die Spurkanten-Schenkel 58 und 78 jeweils benachbart angeordnet, so dass jeweils ein Spurkanten-Schenkel 58 bzw. 78 jeder Reihe an einem Querträger 14 angeordnet ist. Alternativ können die Spurkanten-Schenkel 58 bzw. 78, die jeweils eine Wand für eine Spurkante der Einzelspuren 72 und 74 bilden, auch einstückig ausgebildet sein. Die Kühlvorsprünge 70 sind mittels parallel zur Anlaufrichtung A verlaufender Sammelleitungs-Kühlrohre (nicht gezeigt) miteinander verbunden.

Figur 10 zeigt eine schematische Querschnittsansicht einer Anlaufspur mit einer fünften Ausführungsform des Anlaufspurkühlsystems. Die in Fig. 10 gezeigte Anlaufspur weist zwei Einzelspuren 102 und 104 auf. Das Anlaufspurkühlsystem entspricht dem in Fig. 7 gezeigten Anlaufspurkühlsystem mit dem Unterschied, dass die Kühlvorsprünge 100 der Spurkanten-Kühlelemente 106 und 116 anders ausgebildet sind als die in Fig. 7 gezeigten Kühlvorsprunge.

Figur 11 zeigt eine Teildraufsicht auf die in Fig. 10 gezeigte Anlaufspur. Die Einzelspuren 102 und 104 entsprechen den in Fig. 8 gezeigten Einzelspuren 72 und 74 mit der Ausnahme, dass jeder Kühlvorsprung 100 im Vergleich zu dem in Fig. 8 gezeigten Kühlvorsprung 70 zwar auch u-förmig ausgebildet ist, aber die zwei Kühlleitungs-Schenkel 84 aneinander anliegend verlaufen und somit der die beiden Kühlleitungs-Schenkel 84 verbindende Kühlleitungs-Mittelteil 103 in Anlaufrichtung A betrachtet wesentlich kürzer ausgebildet ist. Diese Bauform lässt sich auch dadurch realisieren, dass in einem zur Anlaufspur hin geschlossenen Rohrabschnitt eine Trennwand eingebracht ist, die sich nicht bis zum geschlossenen Ende des Rohrabschnitts erstreckt. Auf diese Weise ist auf der einen Seite der Trennwand der eine Kühlleitungs-Schenkel 84 und auf der anderen Seite der Trennwand der andere Kühlleitungs-Schenkel 84 ausgebildet.

Figur 12 zeigt eine perspektivische Teilansicht der in Fig. 10 gezeigten Anlaufspur. Die Einzelspuren 102 und 104 entsprechen den in Fig. 9 gezeigten Einzelspuren 72 und 74 mit dem Unterschied, dass jeder Kühlvorsprung 100 im Vergleich zu dem in Fig. 8 gezeigten Kühlvorsprung 70 zwei geringer beabstandete Kühlleitungs-Schenkel-84 aufweist.

Die Anzahl an Halteelementen 12, Kühlleitungsrohren 10, Bodenkühlleitungsrohren 16 und Querträgern 16 ist willkürlich gewählt.

### Bezugszeichenliste:

- A: Anlaufrichtung
- U: Unterkonstruktion einer Skisprungschanze
- 2: Einzelspur
- 4: Einzelspur
- 6: Spurkanten-Kühlelement
- 8: Spurkanten-Schenkel
- 10: Kühlleitung
- 12: Halteelement
- 14: Querträger
- 16: Bodenkühlleitung
- 18: Mittelteil
- 19: Ende
- 20: Loch
- 22: Mittelteil
- 24: Ende
- 32: Einzelspur
- 34: Einzelspur
- 36: Spurkanten-Kühlelement
- 37: gemeinsamer Spurkanten-Schenkel
- 38: äußerer Spurkanten-Schenkel
- 46: Spurkanten-Kühlelement
- 52: Einzelspur
- 54: Einzelspur
- 56: Spurkanten-Kühlelement
- 57: Montageschenkel
- 58: Spurkanten-Schenkel
- 59: Spurkanten-Gleitelement
- 66: Spurkanten-Kühlelement
- 70: Kühlvorsprung
- 79: Gleitelement
- 72: Einzelspur
- 74: Einzelspur
- 76: Spurkanten-Kühlelement
- 78: Spurkanten-Kühlelement
- 79: Gleitelement
- 83: Kühlleitungs-Mittelteil
- 84: Kühlleitungs-Schenkel
- 86: Spurkanten-Kühlelement
- 100: Kühlvorsprung
- 102: Einzelspur
- 103: Kühlleitungs-Mittelteil
- 104: Einzelspur
- 106: Spurkanten-Kühlelement
- 116: Spurkanten-Kühlelement

## Patentansprüche

1. Anlaufspurkühlsystem zur Kühlung einer entlang einer Anlaufrichtung (A) erstreckten Anlaufspur einer Skisprungschanze, die Anlaufspur aufweisend zwei Einzelspuren (2, 4, 32, 34, 52, 54, 72, 74, 102, 104) mit jeweils zwei Spurkanten, das Anlaufspurkühlsystem aufweisend:
- eine Mehrzahl nebeneinander angeordneter Bodenkühlleitungen (16) zur Führung eines flüssigen Kühlmediums, die entlang der Anlaufrichtung (A) verlaufend und quer zur Anlaufrichtung (A) betrachtet in einer gemeinsamen Bodenkühlleitungs-Ebene angeordnet sind, wobei die Bodenkühlleitungen (16) nach oben hin frei zugänglich angeordnet sind,
- eine Mehrzahl entlang der Anlaufrichtung (A) voneinander beabstandeter Querträger (14), die sich jeweils quer zur Anlaufrichtung (A) erstrecken und auf denen die Bodenkühlleitungen (16) fixiert sind, wobei die Querträger (14) zur Montage des Anlaufspurkühlsystems auf einer Unterkonstruktion einer Skisprungschanze geeignet sind,
**gekennzeichnet durch**
Spurkanten-Kühlelemente (6, 36, 46, 56, 66, 76, 86, 106, 116), die zur Bildung der Spurkanten der Anlaufspur zwischen den Bodenkühlleitungen (16) und/oder benachbart zu den Bodenkühlleitungen (16) angeordnet sind,
wobei die Spurkanten-Kühlelemente (6, 36, 46, 56, 66, 76, 86, 106, 116) jeder Einzelspur (2, 4, 32, 34, 52, 54, 72, 74, 102, 104) strukturell voneinander getrennt ausgebildet sind und jeweils aus der Bodenkühlleitungs-Ebene nach oben herausragen und sich jeweils parallel zur Anlaufrichtung (A) erstrecken und aus einem metallischen Material in Form eines Blechs mit einem Wärmeleitkoeffizienten von mehr als 10 W/m°K gebildet sind.

2. Anlaufspurkühlsystem gemäß Anspruch 1, **dadurch gekennzeichnet, dass** die Spurkanten-Kühlelemente (6, 36, 46, 56, 66, 76, 86, 106, 116) aus einem Material mit einem Wärmeleitkoeffizienten von mehr als 50 W/m°K und bevorzugt mehr als 100 W/m°K gebildet sind.

3. Anlaufspurkühlsystem gemäß Anspruch 1 oder 2, **dadurch gekennzeichnet, dass** die Spurkanten-Kühlelemente (56, 66, 76, 106) quer zur Anlaufrichtung (A) betrachtet einen parallel zu den Querträgern (14) orientierten Montageschenkel (57) und einen nach oben aus der Bodenkühlleitungs-Ebene herausragenden Spurkanten-Schenkel (8, 58, 78) aufweisen.

4. Anlaufspurkühlsystem gemäß Anspruch 3, **dadurch gekennzeichnet, dass** neben den Bodenkühlleitungen (16) Spurkanten-Kühlleitungen (10, 70, 100) vorgesehen sind, die oberhalb der Bodenkühlleitungs-Ebene an den Spurkanten-Schenkeln (8, 37, 38, 58, 78) der Spurkanten-Kühlelemente (6, 36, 46, 56, 66, 76, 86, 106, 116) verlaufen.

5. Anlaufspurkühlsystem gemäß Anspruch 3 oder 4, **dadurch gekennzeichnet, dass** mindestens einer der Spurkanten-Schenkel (8, 37, 38, 58, 78) Kühlvorsprünge (10, 70, 100) aufweist, die sich quer zur Anlaufrichtung (A) in Richtung der zugehörigen Einzelspur (2, 4, 32, 34, 72, 74, 102, 104) erstrecken.

6. Anlaufspurkühlsystem gemäß Anspruch 5, **dadurch gekennzeichnet, dass** die Kühlvorsprünge (70, 100) ausgehend vom Spurkanten-Schenkel (58, 78) u-förmig ausgebildet sind.

7. Anlaufspurkühlsystem gemäß Anspruch 6, **dadurch gekennzeichnet, dass** die Kühlvorsprünge (70, 100) als Leitungsabschnitte für das Kühlmedium des Anlaufspurkühlsystem ausgebildet sind.

8. Anlaufspurkühlsystem gemäß einem der Ansprüche 5 bis 7, **dadurch gekennzeichnet, dass** die Kühlvorsprünge einstückig mit dem zugehörigen Spurkanten-Schenkel ausgebildet sind.

9. Anlaufspurkühlsystem gemäß einem der vorangehenden Ansprüche 5 bis 8, **dadurch gekennzeichnet, dass** an Endabschnitten der Kühlvorsprünge (70, 100), die von den Spurkanten-Schenkeln (58, 78) maximal beabstandet sind, Gleitelemente (79) angeordnet sind.

10. Anlaufspurkühlsystem gemäß einem der Ansprüche 3 bis 8, **dadurch gekennzeichnet, dass** im oberen Bereich über dem Spurkanten-Schenkel (58) ein Spurkanten-Gieiteiement (59) aus Kunststoff oder aus Keramik angeordnet ist.

11. Anlaufspurkühlsystem gemäß einem der Ansprüche 6 bis 10, **dadurch gekennzeichnet, dass** die u-förmigen Kühlvorsprünge (100) jeweils aus einem Rohr ausgebildet sind, in das eine Trennwand eingebracht ist, so dass auf der einen Seite der Trennwand ein Kühlleitungs-Schenkel und auf der anderen Seite der Trennwand ein anderer Kühlleitungs-Schenkel ausgebildet sind, die über ein Kühlleitungs-Mittelteil miteinander verbunden sind.

12. Anlaufspurkühlsystem gemäß einem der Ansprüche 5 bis 11, **dadurch gekennzeichnet, dass** die Kühlvorsprünge (70, 100) durch Sammelleitungs-Kühlrohre verbunden sind, die parallel zur Anlaufrichtung (A) verlaufen.

13. Anlaufspurkühlsystem gemäß einem der Ansprüche 1 bis 12, **dadurch gekennzeichnet, dass** die Spurkanten-Kühlleitungen (10, 70, 100) und/oder die Bodenkühlleitungen (16) mäanderförmig miteinander verbunden sind.

## Claims

1. An in-run track cooling system for cooling an in-run track of a ski jumping hill extending along a start-up direction (A), the in-run track having two individual tracks (2, 4, 32, 34, 52, 54, 72, 74, 102, 104) each having two track edges, the in-run-track cooling system comprising:
- a plurality of neighboring bottom cooling ducts (16) for guiding a liquid cooling medium, which are arranged in a common bottom cooling duct plane when extending along the start-up direction (A) and viewed transversely to the start-up direction (A), wherein the bottom cooling ducts (16) are arranged upwards in freely accessible manner,
- a plurality of cross members (14) extending along the start-up direction (A) in a manner spaced from each other, each extending transversely to the start-up direction (A) and on which the bottom cooling ducts (16) are fixed, wherein the cross members (14) are suitable for mounting the in-run track cooling system on a substructure of a ski jump,
**characterized by**
track edge cooling elements (6, 36, 46, 56, 66, 76, 86, 106, 116) which are arranged for formation of the track edges of the in-run track between the bottom cooling ducts (16) and / or adjacent to the bottom cooling ducts (16),
wherein the track edge cooling elements (6, 36, 46, 56, 66, 76, 86, 106, 116) of each individual track (2, 4, 32, 34, 52, 54, 72, 74, 102, 104) are designed to be structurally separated and each protrude upwards from the bottom cooling duct plane and each extend parallel to the start-up direction (A) and are made of a material in the form of a metal sheet having a heat conduction coefficient of more than 10 W / m ° K.

2. The in-run cooling system according to claim 1, **characterized in that** the track edge cooling elements (6, 36, 46, 56, 66, 76, 86, 106, 116) are made of a material having a heat conduction coefficient greater than 50 W / m ° K and preferably greater than 100 W / m ° K.

3. The in-run track cooling system according to claim 1 or 2, **characterized in that** the track edge cooling elements (56, 66, 76, 106) viewed transversely to the start-up direction (A) have a mounting leg (57) oriented in parallel to the cross members (14) and a track edge leg (8, 58, 78) protruding upward from the bottom cooling duct plane.

4. The in-run track cooling system according to claim 3, **characterized in that** track edge cooling ducts (10, 70, 100) are provided next to the bottom cooling ducts (16) and extend above the bottom cooling duct plane at the track edge legs (8, 37, 38, 58, 78) of the track edge cooling elements (6, 36, 46, 56, 66, 76, 86, 106, 116).

5. The in-run track cooling system according to claim 3 or 4, **characterized in that** at least one of the track edge legs (8, 37, 38, 58, 78) comprises cooling projections (10, 70, 100) extending transversely to the start-up direction (A) in the direction of the associated individual track (2, 4, 32, 34, 72, 74, 102, 104).

6. The in-run track cooling system according to claim 5, **characterized in that** the cooling projections (70, 100) are U-shaped starting from the track edge legs (58, 78).

7. The in-run track cooling system according to claim 6, **characterized in that** the cooling projections (70, 100) are formed as duct sections for the cooling medium of the in-run track cooling system.

8. The in-run track cooling system according to any one of claims 5 to 7, **characterized in that** the cooling projections are formed integrally with the associated track edge leg.

9. The in-run cooling system according to one of the preceding claims 5 to 8, **characterized in that** sliding elements (79) are arranged at end portions of the cooling projections (70, 100) which are maximally spaced from the track edge legs (58, 78).

10. The in-run track cooling system according to any one of claims 3 to 8, **characterized in that** a track edge sliding element (59) made of plastic or ceramic is arranged in the upper region above the track edge leg (58).

11. The in-run track cooling system according to any one of claims 6 to 10, **characterized in that** the U-shaped cooling projections (100) are each formed of a tube into which a partition wall is inserted, so that on one side of the partition wall a cooling duct leg and on the another side of the partition wall another cooling duct leg are formed, which are interconnected via a cooling duct middle part.

12. The in-run track cooling system according to any one of claims 5 to 11, **characterized in that** the cooling projections (70, 100) are connected by manifold cooling tubes which are parallel to the start-up direction (A).

13. The in-run track cooling system according to any one of claims 1 to 12, **characterized in that** the track edge cooling ducts (10, 70, 100) and / or the bottom cooling ducts (16) are connected to one another in a meandering manner.

## Revendications

1. Un système de refroidissement de voie d'élan pour refroidir une voie d'élan d'un tremplin de saut à ski prolongée le long d'une direction de démarrage (A), la voie d'élan comportant deux voies individuelles (2, 4, 32, 34, 52, 54, 72, 74, 102, 104), chacune ayant deux bords de piste, le système de refroidissement de voie d'élan comprenant:
- une pluralité de conduits de fond de refroidissement (16) disposés l'un à côté de l'autre pour guider un agent de refroidissement liquide, s'étendant le long de la direction de démarrage (A) et étant disposés, vus transversalement par rapport à la direction de démarrage (A), dans un plan de conduits de fond de refroidissement commun, les conduits de fond de refroidissement (16) étant librement accessibles vers le haut,
- une pluralité de traverses (14) espacées les unes des autres le long de la direction de démarrage (A), s'étendant transversalement par rapport à la direction de démarrage (A) respectivement et sur lesquelles les conduits de fond de refroidissement (16) sont fixés, dans lequel les traverses (14) sont appropriés pour monter le système de refroidissement de voie d'élan sur une sous-structure de tremplin de saut à ski,
**caractérisé par**
des éléments de refroidissement de bord de piste (6, 36, 46, 56, 66, 76, 86, 106, 116) qui sont disposés pour la formation des bords de piste de la voie d'élan entre les conduits de fond de refroidissement (16) et / ou adjacents aux conduits de fond de refroidissement (16),
dans lequel les éléments de refroidissement de bord de piste (6, 36, 46, 56, 66, 76, 86, 106, 116) de chaque voie individuelle (2, 4, 32, 34, 52, 54, 72, 74, 102, 104) sont formés de manière séparée structurellement l'un de l'autre et chacun fait saillie vers le haut depuis le plan de conduits de fond de refroidissement et chacun s'étend parallèlement à la direction de démarrage (A) et est fabriqué dans un matériau sous forme de tôle ayant un coefficient de conduction thermique plus de 10 W / m ° K.

2. Le système de refroidissement de voie d'élan selon la revendication 1, **caractérisé en ce que** les éléments de refroidissement de bord de piste (6, 36, 46, 56, 66, 76, 86, 106, 116) sont fabriqués dans un matériau ayant un coefficient de conduction thermique supérieur à 50 W / m ° K et de préférence supérieur à 100 W / m ° K.

3. Le système de refroidissement de voie d'élan selon la revendication 1 ou 2, **caractérisé en ce que** les éléments de refroidissement de bord de piste (56, 66, 76, 106), vus transversalement à la direction démarrage (A), ont une branche de montage (57) orientée parallèlement aux traverses (14) et une branche de bord de piste (8, 58, 78) faisant saillie vers le haut depuis le plan de conduits de fond de refroidissement.

4. Le système de refroidissement de voie d'élan selon la revendication 3, **caractérisé en ce que** des conduits de refroidissement de bord de piste (10, 70, 100) sont prévus à côté des conduits de fond de refroidissement (16) et s'étendent au-dessus du plan de conduits de fond de refroidissement au niveau des branches de bord de piste (8, 37, 38, 58, 78) des éléments de refroidissement de bord de piste (6, 36, 46, 56, 66, 76, 86, 106, 116).

5. Le système de refroidissement de voie d'élan selon la revendication 3 ou 4, **caractérisé en ce qu'**au moins l'une des branches de bord de piste (8, 37, 38, 58, 78) comprend des saillies de refroidissement (10, 70, 100) s'étendant transversalement par rapport à la direction de démarrage (A) dans la direction de la voie individuelle associée (2, 4, 32, 34, 72, 74, 102, 104).

6. Le système de refroidissement de voie d'élan selon la revendication 5, **caractérisé en ce que** les saillies de refroidissement (70, 100) sont en forme de U à partir des branches de bord de piste (58, 78).

7. Le système de refroidissement de voie d'élan selon la revendication 6, **caractérisé en ce que** les saillies de refroidissement (70, 100) sont formées en tant que sections de conduit pour le fluide de refroidissement du système de refroidissement en piste.

8. Le système de refroidissement de voie d'élan selon l'une quelconque des revendications 5 à 7, **caractérisé en ce que** les saillies de refroidissement sont formées d'une seule pièce avec la branche de bord de piste associée.

9. Le système de refroidissement de voie d'élan selon l'une des revendications précédentes 5 à 8, **caractérisé en ce que** des éléments coulissants (79) sont disposés aux extrémités des saillies de refroidissement (70, 100) qui sont espacées de manière maximale par rapport aux branches de bord de piste (58, 78).

10. Le système de refroidissement de voie d'élan selon l'une quelconque des revendications 3 à 8, **caractérisé en ce qu'**un élément coulissant de bord de piste (59) en matière plastique ou en céramique est disposé dans la zone supérieure située au-dessus de la branche de bord de piste (58).

11. Le système de refroidissement de voie d'élan selon l'une quelconque des revendications 6 à 10, **caractérisé en ce que** les saillies de refroidissement en forme de U (100) sont chacune formées d'un tube dans lequel une cloison est insérée, de sorte que sur un côté de la cloison une branche de conduit de refroidissement et sur l'autre côté de la cloison une branche de conduit de refroidissement sont formées, qui sont reliées entre elles par une partie médiane de conduit de refroidissement.

12. Le système de refroidissement de voie d'élan selon l'une des revendications 5 à 11, **caractérisé en ce que** les saillies de refroidissement (70, 100) sont reliées par des tubes de refroidissement de conduit collecteur qui sont parallèles à la direction de démarrage (A).

13. Le système de refroidissement de voie d'élan selon l'une des revendications 1 à 12, **caractérisé en ce que** les conduits de refroidissement de bord de piste (10, 70, 100) et / ou les conduits de fond de refroidissement (16) sont reliés les uns aux autres de manière sinueuse.
